# EUROPÄISCHE PATENTSCHRIFT

(11) **EP 3 771 506 B1**
(45) Veröffentlichungstag und Bekanntmachung des Hinweises auf die Patenterteilung: **20.04.2022**
(21) Anmeldenummer: 20189046.4
(22) Anmeldetag: 31.07.2020
(51) Int. Cl.: B22D 19/00, B22C 9/24

(54) **GUSSVERFAHREN MIT EINER FORMGEBENDEN KONTUR ZUR HERSTELLUNG EINES KERNES, BAUTEIL UND SYSTEM ZUR HERSTELLUNG EINES BAUTEILS**
CASTING METHOD WITH A SHAPING CONTOUR FOR PRODUCING A CORE, COMPONENT AND SYSTEM FOR PRODUCING A COMPONENT
PROCÉDÉ DE COULÉE AU MOYEN D'UN CONTOUR DE MOULAGE DESTINÉ À LA FABRICATION D'UN NOYAU, COMPOSANT ET SYSTÈME DE FABRICATION D'UN COMPOSANT

(30) Priorität: 31.07.2019 DE 102019211441
(43) Veröffentlichungstag der Anmeldung: 03.02.2021
(73) Patentinhaber: Fraunhofer-Gesellschaft zur Förderung der angewandten Forschung e.V., 80686 München (DE)
(72) Erfinder: Wöstmann, Franz-Josef, 28359 Bremen (DE); Klei, Jonas, 28359 Bremen (DE)
(74) Vertreter: Pfenning, Meinig & Partner mbB

(56) Entgegenhaltungen:
- EP-A1- 2 949 413
- DE-A1-102010 051 356
- US-A- 4 574 865

## Beschreibung

Das vorliegende Schutzrecht betrifft ein Gussverfahren, bei dem eine formgebende Kontur zur Herstellung eines Kernes verwendet wird. Ebenso betrifft das Schutzrecht ein entsprechendes Bauteil sowie ein System zu seiner Herstellung.

Aus dem Stand der Technik sind Gussverfahren zur Herstellung von Bauteilen mit Hohlräumen bekannt, bei denen Kerne aus Salz oder aus anderen anorganischen Formmassen hergestellt werden.

Die Kerne unterliegen einerseits einer Verformung bei der Abkühlung, was zu einer Abweichung der Geometrie von der Sollgeometrie führt. Andererseits gibt es geometrische Restriktionen, die aus den mechanischen Eigenschaften der Kernmaterialien bzw. der Kernstrukturen resultieren. So sind beispielsweise im Stand der Technik erreichbare Verhältnisse von Querschnitt zu Länge limitiert. Diese Verfahren sind daher nur bedingt für filigrane Strukturen geeignet. Demgemäß weisen auch die aus dem Stand der Technik bekannten Bauteile entsprechende Unzulänglichkeiten auf oder sind nur mit verhältnismäßig großem Aufwand herstellbar.

Die Druckschrift EP 2 949 413 A1 zeigt eine Gießmethode, die das Gießen eines metallischen Wärmetauschers mittels eines Druckgussverfahrens auf einen Kern umfasst, wobei der Kern eine in einem Wasserlösungsmittel lösliche Salzkomponente und eine in dem Lösungsmittel nicht lösliche Metallkomponente aufweist. Die lösliche Salzkernkomponente wird einstückig auf die Oberfläche der Metallkernkomponente gegossen, um eine gewünschte Form zu bilden. Während des Gießens stehen die unlösliche Kernkomponente und die lösliche Kernkomponente in direktem Kontakt mit dem geschmolzenen Metall und verbleiben in dem erstarrten metallischen Gussteil. Das Verfahren umfasst ferner das Auflösen des löslichen Salzanteils mit dem Wasserlösungsmittel, um einen oder mehrere Hohlräume und/oder Kanäle der gewünschten Form in dem Wärmetauschergussstück zu bilden.

Die Druckschrift DE 10 2010 051 356 A1 zeigt ein Verfahren zur Herstellung eines Einlegeteils zur Erzeugung wenigstens eines Hohlraums in einem Gussbauteil, wobei das Einlegeteil zumindest einen Salzkern und ein den Salzkern zumindest abschnittsweise umgebendes, metallisches Formelement aufweist. Bei dem Verfahren werden zunächst das metallische Formelement und eine den Salzkern bildende Salzschicht über- und/oder nebeneinander angeordnet. Anschließend wird das metallische Formelement mit einer Umformkraft beaufschlagt, durch welche das metallische Formelement ein Profil bildend plastisch verformt wird. Durch die plastische Verformung des Formelements wird die Salzschicht zu einem den Hohlraum im Gussbauteil abbildenden Salzkern verformt und/oder verdichtet.

Die Druckschrift US 4 574 865 A zeigt, dass ein hohler Metallmantel eines gerippten Guss-Rekuperatorrohrs mit vorgeformten Innenrippen und damit verbundenen Außenrippen gegossen wird. Um die vorgeformten Innenrippen wird ein Sandkern geformt, wobei Teile der Rippen aus dem Sandkern herausragen, und eine Sandform wird zu einem Hohlraum zur Aufnahme des Sandkerns geformt, wobei die vorgeformten Außenrippen in die Sandform eingebettet werden, wobei Teile der Rippen daraus in den Hohlraum herausragen. Der Sandkern wird in die Sandform in einem Abstand zu dieser eingelegt, so dass ein Freiraum zwischen dem Sandkern und der Sandform entsteht, in den sich die Abschnitte der Innenrippen und der Außenrippen erstrecken. In den Zwischenraum wird geschmolzenes Metall gegossen, das beim Abkühlen erstarrt, um die Hülle mit den Innenrippen und den Außenrippen zu bilden, die einstückig mit ihr verschmolzen sind.

Vor diesem Hintergrund ist es Aufgabe der vorliegenden Erfindung, ein verbessertes Gussverfahren und ein entsprechendes Bauteil vorzuschlagen, wodurch die im Stand der Technik auftretenden Probleme zumindest teilweise behoben werden können. Vorzugsweise sollen kostengünstig auch komplexe Hohlstrukturen ermöglicht werden.

Dies wird durch ein Verfahren gemäß dem unabhängigen Anspruch 1 erreicht. Ebenso werden die erfindungsgemäßen Vorteile durch ein Bauteil gemäß dem Anspruch 10 sowie durch ein System zur Herstellung eines Bauteils gemäß dem Anspruch 14 realisiert. Vorteilhafte Ausgestaltungen des Verfahrens, des Bauteils und des Systems ergeben sich aus den Unteransprüchen sowie aus der nachfolgenden Beschreibung und den Figuren.

Demgemäß wird ein Verfahren zur Herstellung eines Bauteils mit einem Hohlraum vorgeschlagen, welches zumindest die folgenden Schritte umfasst:
- Herstellen eines Profils mit Rippen, wobei das Profil als Hohlzylinder ausgebildet ist und die Rippen sich außen an einer Mantelfläche des Hohlzylinders erstrecken und in axialer Richtung verlaufen und wobei das Profil mitsamt den Rippen durch Strangpressen hergestellt wird,
- Anordnen des Profils in einem Kerngusswerkzeug, sodass sich die Rippen in einem Zwischenraum zwischen Profil und Kerngusswerkzeug erstrecken,
- Herstellen eines Kerns in dem Zwischenraum zwischen Profil und Kerngusswerkzeug,
- Entnehmen des Profils mit dem daran angeordneten Kern aus dem
- Kerngusswerkzeug,
- Anordnen des Profils mit dem Kern in einem Kerngusswerkzeug,
- Gießen eines Gussmantels, wobei der Gussmantel Kontakt zu dem Kern und zumindest abschnittsweise Kontakt zu zumindest einem Teil der Rippen hat,
- Entfernen des Kerns.

In dem Verfahren wird also typischerweise ein Zwischenprodukt hergestellt, welches das Profil mit den Rippen und den daran angeordneten Kern umfasst. Dieses zeichnet sich typischerweise durch vorteilhafte mechanische Eigenschaften aus, die unter anderem die Herstellung filigraner Strukturen ermöglichen kann, wobei auf aufwändige Nachbearbeitung oder nachträgliche Fügeoperationen verzichtet werden kann. Ferner können auch komplexe Bauteile kostengünstig hergestellt werden.

Die Schritte werden beispielsweise in der oben gezeigten Reihenfolge ausgeführt.

Zwischen den Rippen, dem Profil und dem Gussmantel verbleibten dort, wo während des Gießens der Kern angeordnet ist, nach dem Entfernen des Kerns typischerweise mehrere Kammern, die zu dem Hohlraum des Bauteils gehören.

In dem Verfahren wird Profil durch Strangpressen hergestellt. Das Profil wird mitsamt den Rippen in einem Strangpressprozess herstellt.

Das Profil kann aus Metall gefertigt sein, insbesondere aus Aluminium. Es kann aber auch aus Kunststoff gefertigt sein.

Bei dem Verfahren ist das Profil als Hohlzylinder ausgebildet. Die Rippen erstrecken sich dann außen an einer Mantelfläche des Hohlzylinders. Die Rippen verlaufen in axialer Richtung entlang der Außenseite des Hohlzylinders. Ein Bauteil mit einem solchen Profil kann dann neben den durch die Kammern gebildeten Hohlräumen auch einen oder mehrere weitere Hohlräume aufweisen - insbesondere den im inneren des Hohlzylinders liegenden weiteren Hohlraum.

Die Rippen können alternativ oder zusätzlich zum oben Beschriebenen in möglichen Ausführungen kürzer sein als eine Gesamtlänge des Profils und/oder unterbrochen sein. Dadurch können benachbarte Kammern durch aufgrund der Unterbrechungen oder der kürzeren Ausgestaltung vorhandener Durchgänge fluidisch miteinander verbunden sein. Wie später noch dargelegt wird, kann eine solche Ausführung insbesondere bei der Herstellung von Elektromotoren vorteilhaft sein.

In dem Verfahren kann der Kern, wie erwähnt, insbesondere außen an dem Profil angeordnet werden. In dem Verfahren kann es vorgesehen sein, dass zwischen den Rippen und dem Kerngusswerkzeug ein Formschluss hergestellt wird. In dem Verfahren ist es insbesondere möglich, dass die Rippen aus dem Kern herausragen. Dies kann beispielsweise durch den zuvor erwähnten Formschluss zwischen den Rippen und dem Kerngusswerkzeug erreicht werden, wobei diejenigen Abschnitte der Rippen, die den Formschluss mit dem Kerngusswerkzeug herstellen dem Kernmaterial nicht zugänglich sind. Abschnitte der Rippen, die aus dem Kern herausragen, können anschließend einen weiteren Formschluss mit dem Gussmantel herstellen, wodurch eine verbesserte Verbindung zu dem Gussmantel und somit ein insgesamt robusteres Bauteil erreicht werden kann.

Der Kern kann beispielsweise Salz und/oder Sand und/oder eine temperaturstabile Formmasse enthalten. Der Kern kann insbesondere aus einer Salzschmelze gebildet werden.

Der Kern kann in einem Gussverfahren, beispielsweise in einem Niederdruckgussverfahren, hergestellt werden. Die Herstellung des Kernes ist aber nicht auf derartige Verfahren limitiert. Das Profil kann während des Verfahrens erhitzt und/oder gekühlt werden. Beispielsweise kann das Profil vor dem Gießen des Kerns erhitzt werden und/oder das Profil kann während des Gießens und/oder nach dem Gießen gekühlt werden.

Bei dem Verfahren kann der Kern einen Anschnitt umfassen. In möglichen Ausführungen wird der Anschnitt vor dem Gießen des Gussmantels entfernt.

Bei dem Verfahren kann der Gussmantel beispielsweise in einem Druckgussverfahren hergestellt werden. Der Gussmantel kann beispielsweise auch in einem Niederdruckgussverfahren oder in einem Schwerkraftkokillengussverfahren oder in einem Sandgussverfahren hergestellt werden. Der Gussmantel kann auch in einem Spritzgießverfahren hergestellt werden.

Bei dem Verfahren kann der Gussmantel aus Metall, beispielsweise aus Aluminium, hergestellt werden. Der Gussmantel kann aber beispielsweise auch aus Kunststoff hergestellt werden.

Bei dem Verfahren kann eine Bereitstellung von einer oder mehreren Deckplatten an dem Gussmantel vorgesehen sein. Beispielsweise kann zumindest eine Deckplatte zusammen mit dem Gussmantel gegossen werden und so einen Teil des Gussmantels darstellen. Der Gussmantel kann dann eine Tassenform aufweisen. Eine weitere Deckplatte kann dann beispielsweise nach dem Gießen des Gussmantels in einem weiteren Verfahrensschritt angefügt werden. In einer anderen Ausführung können auch beide Deckplatten nachträglich angefügt werden.

Bei dem Verfahren kann in zumindest einer der Deckplatten mindestens eine Kontaktierungsöffnung bereitgestellt werden. Die mindestens eine Kontaktierungsöffnung kann vorzugsweise in dem radial ausliegenden Bereich der Deckplatte angeordnet werden, in dem sich der zwischen Profil und Gussmantel erstreckende Hohlraum erstreckt. Etwa kann eine erste Kontaktierungsöffnung eine fluidische Verbindung zu einer der Kammern herstellen. Eine weitere Kontaktierungsöffnung kann eine fluidische Verbindung zu einer weiteren Kammer herstellen. So kann der Hohlraum über die Kontaktierungsöffnung oder die Kontaktierungsöffnungen durch ein Kühlmedium, welches durch die Öffnungen zu- und abgeleitet werden kann, kontaktiert werden.

Die Erfindung betrifft auch ein Bauteil mit einem Hohlraum, welches durch einen wie oben beschriebenes Verfahren hergestellt ist. Das Bauteil umfasst ein Profil mit einer Mehrzahl Rippen sowie einen Gussmantel. Der Hohlraum erstreckt sich zwischen Profil und Gussmantel und die Rippen erstrecken sich in dem Hohlraum. Dabei ist der Gussmantel mit den Rippen verbunden. Der Hohlraum kann also durch die Rippen in mehrere Kammern getrennt sein, wobei die Kammern beispielsweise durch Unterbrechungen in den Rippen oder dadurch, dass die Rippen einseitig oder beidseitig verkürzt sind miteinander verbunden sein können, sodass ein Kühlmedium zwischen den verschiedenen Kammern strömen kann. Insbesondere können die Rippen dabei an abwechselnd entgegengesetzten Enden verkürzt oder in der Nähe dieser Enden unterbrochen sein, sodass ein Durchgang von einer Kammer zur nächsten abwechselnd an entgegengesetzten Enden das Bauteils bereitgestellt wird und einen im wesentlichen mäanderförmiger Zwischenraum gebildet wird.

Bei dem Bauteil kann zwischen den Rippen und dem Gussmantel ein Formschluss bestehen.

Das Profil und der Gussmantel können beispielsweise aus einem Metall, etwa aus Aluminium, oder auch aus Kunststoff gebildet sein.

Bei dem Bauteil kann der Gussmantel einen hohlzylindrischen Abschnitt aufweisen. Der Gussmantel kann eine gegossene Deckplatte umfassen. Der Gussmantel kann alternativ oder zusätzlich eine angefügte Deckplatte umfassen.

In zumindest einer der Deckplatten des Gussmantels können eine oder mehrere Kontaktierungsöffnungen für ein Kühlmedium angeordnet sein. Beispielsweise können die eine oder die mehreren Kontaktierungsöffnungen derart angeordnet sein, dass sie einen Zugang zu dem Hohlraum, insbesondere einer der Kammern, zwischen Profil und Gussmantel ermöglichen.

Das Bauteil kann eine Komponente eines Elektromotors darstellen. Insbesondere kann es sich um ein Motorgehäuse handeln. Insbesondere kann es sich um ein Motorgehäuse eines mediengekühlten Elektromotors handeln. Insbesondere hierfür eignet sich die Ausführung mit den fluidisch verbundenen Kammern und der einen oder den mehreren Kontaktierungsöffnungen.

Es kann sich bei dem Bauteil aber auch um ein Strukturbauteil mit einem Hohlraum handeln. Dabei kann eine Stützstruktur vorhanden sein, die insbesondere durch das Profil mit den Rippen dargestellt sein kann.

Die Erfindung bezieht sich auch ein System zur Herstellung eines Bauteils mit einem Hohlraum. Insbesondere kann es sich um ein System zur Herstellung des oben beschriebenen Bauteils bzw. ein System zur Durchführung des oben beschriebenen Verfahrens handeln.

Das System umfasst ein Profil mit Rippen sowie ein Kerngusswerkzeug zur Aufnahme des Profils mit den Rippen, wobei das Kerngusswerkzeug eine oder mehrere Rippenaufnahmeausnehmungen aufweisen kann. In die Rippenaufnahmeausnehmungen ist zumindest ein Teil der Rippen teilweise einführbar, so dass ein Formschluss zwischen Kerngusswerkzeug und den eingeführten Rippen herstellbar ist. Ein Zwischenraum zwischen dem Profil und dem Kerngusswerkzeug - in dem sich auch die nicht eingeführten Abschnitte der Rippen sowie möglich nicht eingeführte Rippen erstrecken - bleibt dabei frei. Dieser Zwischenraum ist dann mit dem Kernmaterial erfüllbar. Das Kernmaterial kann dann die freigebliebenen Zwischenräume zwischen den Rippen füllen.

Das System kann weiterhin ein Gusswerkzeug umfassen, welches zur Aufnahme des Profils mit den Rippen und einem daran angeordneten Kern eingerichtet ist.

Es sei betont, dass Merkmale, die hier nur im Zusammenhang mit dem Verfahren beschrieben sind, entsprechend auch für das Bauteil sowie das System beansprucht werden können und umgekehrt.

Im Folgenden wird die Erfindung anhand von Figuren weiter erläutert.

Darin zeigen
- Figuren 1a, b: ein Profil mit Rippen, in einer perspektivischen Ansicht (a) und einer Seitenansicht (b),
- Figur 2: ein Gusswerkzeug in geöffnetem Zustand mit teilweise eingesetztem Profil und in einer vergrößerten Ansicht eine Darstellung eines Formschlusses des Gusswerkzeugs mit dem Profil,
- Figur 3: das mit Profil mit gegossenem Kern,
- Figur 4a, b: eine perspektivische Ansicht eines Gussteils vor dem Entkernen, umfassend das Profil, einen Gussmantel (a) und den Kern, sowie eine Schnittansicht desselben Gussteils (b),
- Figuren 5a-c: das als Motorgehäuse ausgebildete Gussteil nach dem Entkernen, von zwei entgegengesetzten Seiten (a, b) sowie in einer vergrößerten Ansicht (c),
- Figur 6a: ein komplex geformtes Profil als Stützstruktur für ein Strukturbauteil,
- Figur 6b: das Profil aus Figur 6a mit daran angeordnetem Kern,
- Figur 6c: das entkernte Strukturbauteil, das Profil aus Figuren 6a und b umfassend, sowie einen gegossenem Gussmantel.

Figuren 1a und b zeigen unterschiedliche Ansichten eines Profils 1 mit Rippen 2, welches in einem Strangpressprozess hergestellt ist. Das Profil 1 ist dabei in dem Strangpressprozess mitsamt den Rippen 2 hergestellt, wodurch ein Fertigungsaufwand gering gehalten wird. Figur 1a zeigt eine perspektivische Ansicht und Figur 1b eine Seitenansicht. Das Profil 1 hat eine hohlzylindrische Form, wobei die Rippen 2 außen an einer Mantelfläche des Hohlzylinders angeordnet sind und sich in axialer Richtung erstrecken. Wie in beiden Figuren 1a und 1b erkennbar ist, erstrecken sich die Rippen nicht über eine gesamte Länge des Hohlzylinders, sondern sind an den Enden verkürzt, wobei benachbarte Rippen an entgegengesetzten Enden verkürzt sind, sodass ein mäanderförmiger Zwischenraum entsteht.

Figur 2 zeigt, wie das Profil aus Figur 1a und Figur 1b in ein Kerngusswerkzeug 3 eingesetzt wird, welches zwei Werkzeughälften umfasst, die derart zusammenfügbar sind, dass das Profil 1 mit den Rippen 2 in einer Kavität des Kerngusswerkzeugs 3 angeordnet werden kann. Eine Fläche das Kerngusswerkzeug, die die Kavität begrenzt, weist dabei Rippenaufnahmeausnehmungen 4 auf, in die die Rippen 2 des eingesetzten Profils eingeführt werden können. Wie in der rechts in der Figur 2 dargestellten vergrößerten Ansicht erkennbar ist, bilden die Rippen 2 mit den Rippenaufnahmeausnehmungen 4 einen Formschluss 10. Ein Zwischenraum 11' zwischen Profil 1 und Kerngusswerkzeug 3 wird dabei von dem hohl zylinderförmigen inneren Teil des Profils 1 innen begrenzt, von dem Kerngusswerkzeug 3 außen begrenzt und außerdem seitlich von zwei der Rippen 2 begrenzt. In diesem Zwischenraum 11' kann dann der Kern hergestellt werden, indem ein Kernmaterial, insbesondere eine Salzschmelze dort eingebracht wird.

Figur 3 nun ein Zwischenprodukt, welches das Profil und den daran angeordneten Kern 5 umfasst. Der Kern 5 erstreckt sich an der Außenseite des im Wesentlichen zylindrischen Profils 1 und wird von den Rippen 2 durchsetzt. Der Kern 5 weist einen Anschnitt 6 auf, der sich an einer Seite des zylindrischen Profils 1 axial erstreckt. Radial außenliegende Abschnitte der Rippen 2 ragen dabei radial aus dem Kern 5 heraus. Der Anschnitt 6 kann in einem Schritt des Verfahrens entfernt werden.

Figur 4a zeigt nun das Zwischenprodukt aus Figur 3, mit dem Profil 1 und dem daran angeordneten Salzkern 5, wobei der Anschnitt 6 entfernt wurde und außerdem an der Außenseite des Zwischenprodukts ein gegossener Gussmantel angeordnet ist. Zum Herstellen des Gussmantels 7 wird das Zwischenprodukt in ein Gusswerkzeug eingelegt und der Gussmantel 7 dann in einem Druckgussverfahren, einem Niederdruckgussverfahren, einem Schwerkraftkokillengussverfahren, einem Sandgussverfahren oder einem Spritzgießverfahren hergestellt. Der Gussmantel 7 umhüllt das Zwischenprodukt und ist seinerseits ebenfalls im Wesentlichen zylindrisch ausgebildet. Er umfasst ferner eine Deckplatte 8, die in einem Zuge mitgegossen wurde. Der Gussmantel 7 greift formschlüssig in die Rippen 2.Das wird dadurch ermöglicht, dass diese, wie zuvor beschrieben, ein Stück aus dem Kernmaterial herausragen und somit ein Formschluss für den herausragenden Abschnitt hergestellt werden kann.

Figur 4b zeigt einen Schnitt durch die in Figur 4a gezeigte Anordnung. Hier ist nochmals erkennbar, dass einige der Rippen 2 sich nicht über die gesamte Länge des Profils 1 bzw. des Gussmantels 7 erstrecken.

Figuren 5a bis c zeigen das Bauteil aus den vorangegangenen Figuren, wobei der Kern 5 entfernt wurde. Das Entfernen des Kerns kann insbesondere durch Herauslösen geschehen. Es handelt sich bei dem Bauteil um ein Gehäuse eines Elektromotors, mit einem zwischen dem Profil 1 und dem Gussmantel 7 liegenden Hohlraum 11, der durch die Rippen 2 in mehrere Kammern unterteilt wird, die aufgrund der an den Enden des Bauteils verkürzten Rippen 2 miteinander verbunden sind. Der Hohlraum 11 kann zur Kühlung des Elektromotors mit einem Kühlmedium beaufschlagt werden, welches dem Hohlraum, dessen Mäanderform folgend, durchströmen kann. Das Gehäuse des Elektromotors ist aus Metall, insbesondere aus Aluminium gefertigt.

Figur 5b zeigt eine Rückseite des Bauteils, wo eine Deckplatte 8 des Gussmantels 7 erkennbar ist. Sie weist in einem radial außenliegenden Bereich, auf Höhe des Hohlraums 11, Kontaktierungsöffnungen 9, durch welche der Hohlraum 11 mit dem Kühlmedium kontaktiert werden kann. Auf der entgegengesetzten Seite kann in einem Schritt. des Verfahrens ebenfalls eine Deckplatte angeordnet werden, diese kann beispielsweise angefügt werden.

Figur 5c zeigt in einer vergrößerten Darstellung den Formschluss 10' zwischen den Rippen 2 und dem Gussmantel 7.

Figuren 6a bis c beziehen sich auf ein Strukturbauteil, welches beispielsweise aus Plastik gefertigt sein. Die Herstellung des Strukturbauteils erfolgt analog zur Herstellung des Motorgehäuses, die oben beschrieben wurde.

Figur 6a zeigt ein Profil 1 mit außenliegenden Rippen 2.das Profil ist zylinderförmig und die Rippen 2 sind an seiner Außenseite davon angeordnet.

Figur 6b zeigt das Profil 1 mit dem außen daran angeordneten Kern 5. Dies stellt wieder das aus dem Herstellungsprozess des Elektromotors bekannte Zwischenprodukt dar.

Figur 6c zeigt schließlich das fertige Strukturbauteil, mit einem Hohlraum 11, der sich zwischen dem zylindrischen Teil des Profils 1, dem Gussmantel 7 und den Rippen 2 erstreckt.

### Bezugszeichenliste

- 1: Profil
- 2: Rippe
- 3: Kerngusswerkzeug
- 4: Rippenaufnahmeausnehmung
- 5: Kern
- 6: Anschnitt
- 7: Gussmantel
- 8: Deckplatte
- 9: Kontaktierungsöffnung
- 10,10': Formschluss
- 11, 11': Hohlraum, Zwischenraum

## Patentansprüche

1. Verfahren zur Herstellung eines Bauteils mit einem Hohlraum (11), zumindest die folgenden Schritte umfassend:
- Herstellen eines Profils (1) mit Rippen (2), wobei das Profil (1) als Hohlzylinder ausgebildet ist und die Rippen (2) sich außen an einer Mantelfläche des Hohlzylinders erstrecken und in axialer Richtung verlaufen und wobei das Profil mitsamt den Rippen durch Strangpressen hergestellt wird,
- Anordnen des Profils (1) in einem Kerngusswerkzeug (3), so dass sich die Rippen (2) in einem Zwischenraum (11') zwischen Profil (1) und Kerngusswerkzeug (3) erstrecken,
- Herstellen eines Kerns (5) in dem Zwischenraum (11') zwischen Profil (1) und Kerngusswerkzeug (3),
- Entnehmen des Profils (1) mit dem daran angeordneten Kern (5) aus dem Kerngusswerkzeug (3),
- Anordnen des Profils (1) mit dem Kern (5) in einem Gusswerkzeug,
- Gießen eines Gussmantels (7), wobei der Gussmantel (7) Kontakt zu dem Kern (5) und zumindest abschnittsweise Kontakt zu zumindest einem Teil der Rippen (2) hat,
- Entfernen des Kerns (5).

2. Verfahren gemäß Anspruch 1, wobei zwischen den Rippen (2) und dem Gussmantel (7) ein Formschluss (10') hergestellt wird.

3. Verfahren gemäß Anspruch 1 oder 2, wobei das Profil (1) aus Metall gefertigt ist.

4. Verfahren gemäß einem der vorhergehenden Ansprüche, wobei die Rippen (2) sich nicht über eine gesamte Länge des Profils (1) erstrecken und/oder unterbrochen sind.

5. Verfahren gemäß einem der vorhergehenden Ansprüche, wobei zwischen den Rippen (2) und dem Kerngusswerkzeug (3) ein Formschluss (10) hergestellt wird und/oder wobei die Rippen (2) aus dem Kern (5) herausragen.

6. Verfahren gemäß einem der vorhergehenden Ansprüche, wobei der Kern (5) außen an dem Profil angeordnet wird und/oder wobei der Kern (5) Salz und/oder Sand und/oder eine temperaturstabile Formmasse enthält, insbesondere aus einer Salzschmelze gebildet wird.

7. Verfahren gemäß einem der vorhergehenden Ansprüche, wobei der Kern in einem Gussverfahren, insbesondere einem Niederdruckgussverfahren, hergestellt wird und/oder wobei das Profil (1) vor dem Gießen des Kerns (5) erhitzt wird und/oder das Profil (1) während oder nach dem Gießen gekühlt wird.

8. Verfahren gemäß einem der vorhergehenden Ansprüche, wobei der Kern (5) einen Anschnitt (6) umfasst, der vorzugsweise vor dem Gießen des Gussmantels entfernt wird und/oder wobei der Gussmantel (7) in einem Druckgussverfahren oder einem Niederdruckgussverfahren oder einem Schwerkraftkokillengussverfahren oder einem Sandgussverfahren oder in einem Spritzgießverfahren hergestellt wird.

9. Verfahren gemäß einem der vorhergehenden Ansprüche, wobei der Gussmantel (7) aus Aluminium oder aus Kunststoff hergestellt wird und/oder wobei eine Deckplatte (8) des Gussmantels (7) mitgegossen wird.

10. Bauteil mit einem Hohlraum (11), hergestellt in einem Verfahren gemäß einem der vorhergehenden Ansprüche, ein Profil (1) mit einer Mehrzahl Rippen (2) und einen Gussmantel (7) umfassend,
wobei das Profil (1) als Hohlzylinder ausgebildet ist und die Rippen (2) sich außen an einer Mantelfläche des Hohlzylinders erstrecken und in axialer Richtung verlaufen und wobei der Hohlraum (11) sich zwischen Profil (1) und Gussmantel (7) erstreckt und sich die Rippen (2) in dem Hohlraum (11) erstrecken, und wobei der Gussmantel (7) mit den Rippen (2) verbunden ist, wobei es sich vorzugsweise um eine Komponente, insbesondere ein Motorgehäuse, eines mediengekühlten Elektromotors oder um ein Strukturbauteil mit einem Hohlraum und einer Stützstruktur handelt.

11. Bauteil gemäß Anspruch 10, wobei zwischen den Rippen (2) und dem Gussmantel (7) ein Formschluss (10') besteht und/oder wobei das Profil (1) und der Gussmantel (7) aus Aluminium oder Kunststoff gebildet sind.

12. Bauteil gemäß einem der Ansprüche 10 oder 11, wobei benachbarte Rippen (2) derart an entgegengesetzten Enden verkürzt oder unterbrochen sind, dass ein mäanderförmiger Zwischenraum zwischen den Rippen (2) gebildet wird.

13. Bauteil gemäß einem der Ansprüche 10 bis 12, wobei der Gussmantel (7) einen hohlzylindrischen Abschnitt und/oder eine Deckplatte (8) aufweist, wobei vorzugsweise in der Deckplatte des Gussmantels (7) Kontaktierungsöffnungen für ein Kühlmedium angeordnet sind.

14. System zur Herstellung des Bauteils gemäß einem der Ansprüche 10 bis 13, umfassend
das Profil (1) mit den Rippen (2),
ein Kerngusswerkzeug (3) zur Aufnahme des Profils (1) mit den Rippen (2), wobei das Kerngusswerkzeug (3) eine oder mehrere Rippenaufnahmeausnehmungen (4) aufweist, in die zumindest ein Teil der Rippen (2) einführbar ist, so dass ein Formschluss (10) zwischen Kerngusswerkzeug (3) und den Rippen (2) herstellbar ist, und ein Zwischenraum zwischen dem Profil (1) und dem Kerngusswerkzeug (3) freibleibt, weiterhin vorzugsweise ein Gusswerkzeug umfassend, eingerichtet zur Aufnahme des Profils (1) mit den Rippen (2) und einem daran angeordneten Kern (5).

## Claims

1. A method for producing a piece part having a cavity (11), comprising at least the following steps:
- producing a profile (1) having ribs (2),
the profile (1) being designed as a hollow cylinder and the ribs (2) extending on the outside of a shell surface of the hollow cylinder and running in the axial direction and the profile together with the ribs being produced by extrusion,
- arranging the profile (1) in a core casting tool (3) so that the ribs (2) extend in an intermediate space (11') between the profile (1) and the core casting tool (3),
- producing a core (5) in the intermediate space (11') between the profile (1) and the core casting tool (3),
- removing the profile (1) having the core (5) arranged thereon from the core casting tool (3),
- arranging the profile (1) having the core (5) in a casting tool,
- casting a cast shell (7), the cast shell (7) being in contact with the core (5) and at least in sections has contact with at least some of the ribs (2),
- removing the core (5).

2. The method according to claim 1, wherein a form fit (10') is produced between the ribs (2) and the cast shell (7).

3. The method according to claim 1 or 2, wherein the profile (1) is made of metal.

4. The method according to any one of the preceding claims, wherein the ribs (2) do not extend over an entire length of the profile (1) and/or are interrupted.

5. The method according to any one of the preceding claims, wherein a form fit (10) is produced between the ribs (2) and the core casting tool (3) and/or wherein the ribs (2) protrude from the core (5).

6. The method according to any one of the preceding claims, wherein the core (5) is arranged on the outside of the profile and/or wherein the core (5) contains salt and/or sand and/or a temperature-stable molding compound, in particular is formed from molten salt.

7. The method according to any one of the preceding claims, wherein the core is produced in a casting process, in particular a low-pressure casting process, and/or wherein the profile (1) is heated before casting the core (5) and/or the profile (1) is cooled during or after casting.

8. The method according to any one of the preceding claims, wherein the core (5) comprises a gate (6) which is preferably removed before casting the cast shell and/or wherein the cast shell (7) is produced in a die casting process or a low pressure casting process or a permanent mold gravity casting process or a sand casting process or in an injection molding process.

9. The method according to any one of the preceding claims, wherein the cast shell (7) is produced from aluminum or plastic and/or wherein a cover plate (8) of the cast shell (7) is also cast.

10. A piece part having a cavity (11), produced in a method according to any one of the preceding claims, comprising a profile (1) having a plurality of ribs (2) and a cast shell (7),
the profile (1) being designed as a hollow cylinder and the ribs (2) extending on the outside of a shell surface of the hollow cylinder and running in the axial direction and the cavity (11) extending between the profile (1) and the cast shell (7) and the ribs (2) extending in the cavity (11), and the cast shell (7) being connected to the ribs (2), which is preferably a component, in particular a motor housing, of a media-cooled electric motor or a structural component having a cavity and a support structure.

11. The piece part according to claim 10, wherein there is a form fit (10') between the ribs (2) and the cast shell (7) and/or wherein the profile (1) and the cast shell (7) are formed from aluminum or plastic.

12. The piece part according to any one of claims 10 or 11, wherein adjacent ribs (2) are shortened or interrupted at opposite ends such that a meandering intermediate space is formed between the ribs (2).

13. The piece part according to any one of claims 10 to 12, wherein the cast shell (7) has a hollow-cylindrical section and/or a cover plate (8), wherein contact openings for a cooling medium are preferably arranged in the cover plate of the cast shell (7).

14. A system for producing the piece part according to any one of claims 10 to 13, comprising
the profile (1) having the ribs (2),
a core casting tool (3) for receiving the profile (1) having the ribs (2), the core casting tool (3) having one or more rib receiving recesses (4) into which at least part of the ribs (2) can be inserted, so that a form fit (10) can be produced between the core casting tool (3) and the ribs (2), and an intermediate space remaining free between the profile (1) and the core casting tool (3), furthermore preferably comprising a casting tool set up for receiving the profile (1) having the ribs (2) and a core (5) arranged thereon.

## Revendications

1. Procédé de fabrication d'une pièce avec une cavité (11), comprenant au moins les étapes suivantes :
- la fabrication d'un profilé (1) avec des nervures (2), dans lequel le profilé (1) est conçu comme un cylindre creux et les nervures (2) s'étendent à l'extérieur sur une surface d'enveloppe du cylindre creux et en direction axiale, et dans lequel le profilé est fabriqué conjointement avec les nervures par extrusion,
- la disposition du profilé (1) dans un outil de coulée du noyau (3), de sorte que les nervures (2) s'étendent dans un espace intermédiaire (11') entre le profilé (1) et l'outil de coulée du noyau(3),
- la fabrication d'un noyau (5) dans l'espace intermédiaire (11') entre le profilé (1) et l'outil de coulée du noyau (3),
- le retrait du profilé (1) avec le noyau (5) y étant disposé hors de l'outil de coulée du noyau (3),
- la disposition du profilé (1) avec le noyau (5) dans un outil de coulée,
- la coulée d'une enveloppe coulée (7), où l'enveloppe coulée (7) entre en contact avec le noyau (5) et entre en contact au moins par endroits avec au moins une partie des nervures (2),
- le retrait du noyau (5).

2. Procédé selon la revendication 1, dans lequel un emboitement (10') est fabriqué entre les nervures (2) et l'enveloppe coulée (7).

3. Procédé selon la revendication 1 ou la revendication 2, dans lequel le profilé (1) est fabriqué en métal.

4. Procédé selon l'une des revendications précédentes, dans lequel les nervures (2) ne s'étendent pas et/ou sont interrompues sur une longueur totale du profilé (1).

5. Procédé selon l'une des revendications précédentes, dans lequel un emboitement (10) est réalisé entre les nervures (2) et l'outil de coulée du noyau (3), et/ou dans lequel les nervures (2) font saillie hors du noyau (5).

6. Procédé selon l'une des revendications précédentes, dans lequel le noyau (5) est disposé à l'extérieur sur le profilé, et/ou dans lequel le noyau (5) contient du sel, et/ou du sable, et/ou une masse de coulée stable en température, est notamment formé à base d'un sel fondu.

7. Procédé selon l'une des revendications précédentes, dans lequel le noyau est fabriqué au cours d'un procédé de coulée, notamment un procédé de coulée à pression réduite, et/ou dans lequel le profilé (1) est chauffé avant la coulée du noyau (5), et/ou le profilé (1) est refroidi pendant ou après la coulée.

8. Procédé selon l'une des revendications précédentes, dans lequel le noyau (5) comprend une découpe (6), qui est de préférence enlevée avant la coulée de l'enveloppe coulée, et/ou dans lequel l'enveloppe coulée (7) est fabriquée dans un procédé de coulée sous pression, ou dans un procédé de coulée à pression réduite, ou dans un procédé de coulée en coquilles par gravité, ou dans un procédé de coulée au sable ou dans un procédé de coulée par extrusion.

9. Procédé selon l'une des revendications précédentes, dans lequel l'enveloppe coulée (7) est fabriquée en aluminium ou en matière plastique, et/ou dans lequel une plaque de couverture (8) de l'enveloppe coulée (7) est coulée conjointement.

10. Pièce avec une cavité (11), fabriquée avec un procédé selon l'une des revendications précédentes, comprenant un profilé (1) pourvu d'une multiplicité de nervures (2) et une enveloppe coulée (7),
dans laquelle le profilé (1) est conçu comme un cylindre creux et les nervures (2) s'étendent à l'extérieur sur une surface d'enveloppe du cylindre creux et en direction axiale, et dans laquelle la cavité (11) s'étend entre le profilé (1) et l'enveloppe coulée (7) et les nervures (2) s'étendent dans la cavité (11), et dans laquelle l'enveloppe coulée (7) est reliée avec les nervures (2), dans laquelle il s'agit de préférence d'une pièce, notamment d'un carter de moteur, d'un moteur électrique refroidi par un milieu ou d'une pièce de structure pourvue d'une cavité et d'une structure support.

11. Pièce selon la revendication 10, dans laquelle il y a un emboitement (10') constitué entre les nervures (2) et l'enveloppe coulée (7), et/ou dans laquelle le profilé (1) et l'enveloppe coulée (7) sont formés en aluminium ou en matière plastique.

12. Pièce selon l'une des revendications 10 ou 11, dans laquelle des nervures (2) voisines sont raccourcies ou interrompues aux extrémités opposées de telle manière qu'un espace intermédiaire en forme de méandres est formé entre les nervures (2).

13. Pièce selon l'une des revendications 10 à 12, dans laquelle l'enveloppe coulée (7) présente un segment en cylindre creux, et/ou une plaque de recouvrement (8), dans laquelle, de préférence, des orifices de contact pour un milieu de refroidissement sont disposés dans la plaque de recouvrement de l'enveloppe coulée (7).

14. Système de fabrication d'une pièce selon l'une des revendications 10 à 13, comprenant
le profilé (1) avec les nervures (2),
un outil de coulée du noyau (3) permettant la réception du profilé (1) avec les nervures (2), dans lequel l'outil de coulée du noyau (3) présente une ou plusieurs cavités de réception de nervures (4), dans lesquelles au moins une partie des nervures (2) peut être insérée de sorte qu'un emboitement (10) peut être créé entre l'outil de coulée du noyau (3) et les nervures (2), et un espace intermédiaire entre le profilé (1) et l'outil de coulée du noyau (3) reste libre, comprenant, en outre, de préférence, un outil de coulée prévu pour la réception du profilé (1) avec les nervures (2) et d'un noyau (5) y étant disposé.
